# EUROPÄISCHE PATENTSCHRIFT

(11) **EP 1 058 761 B1**
(45) Veröffentlichungstag und Bekanntmachung des Hinweises auf die Patenterteilung: **27.08.2003**
(21) Anmeldenummer: 99902497.9
(22) Anmeldetag: 16.02.1999
(51) Int. Cl.: E04C 5/07, E04G 23/02

(54) **VERFAHREN UND VORRICHTUNG ZUM APPLIZIEREN VON VORGESPANNTEN, ZUGFESTEN VERSTÄRKUNGSBÄNDERN AN BAUWERKEN**
METHOD AND DEVICE FOR APPLYING PRETENSED TENSION-PROOF REINFORCING STRIPS TO A CONSTRUCTION
PROCEDE ET DISPOSITIF POUR APPLIQUER DES BANDES DE RENFORCEMENT PRETENDUES, RESISTANT A LA TRACTION SUR DES CONSTRUCTIONS

(30) Priorität: 26.02.1998 CH 45498
(43) Veröffentlichungstag der Anmeldung: 13.12.2000
(73) Patentinhaber: Eidgenössische Materialprüfungs- und Forschungsanstalt EMPA, 8600 Dübendorf (CH)
(72) Erfinder: MEIER, Urs, CH-8603 Schwerzenbach (CH); STÖCKLIN, Iwan, CH-4107 Ettingen (CH); WINISTÖRFER, Andreas, CH-8330 Pfäffikon (CH)
(74) Vertreter: Felber, Josef
(86) Internationale Anmeldenummer: CH9900076
(87) Internationale Veröffentlichungsnummer: WO99043909

(56) Entgegenhaltungen:
- WO-A-96/21785
- WO-A-97/21009
- WO-A-99/15744
- FR-A- 2 594 871
- LUYCKX ET AL.: "L'utilisation des fibres de carbone comme matériaux de structure dans les BTP " COMPOSITES, Nr. 15, Juni 1996, XP000635546

## Beschreibung

Die vorliegende Erfindung betrifft ein Verfahren und eine Vorrichtung zum Applizieren von vorgespannten, zugfesten Verstärkungsbändern an Bauwerken, die mittels eines Klebstoffes an das Bauwerk geklebt werden.

Seit vielen Jahren beschäftigt man sich in Forschung und Praxis mit der nachträglichen Verstärkung von Stahlbetonkonstruktionen durch Anlegen einer zusätzlichen Bewehrung. Die Anfänge dieser Technik werden beschrieben im Werk von J. Bresson, "Nouvelles recherches et applications conçernant l'utilisation des collages dans les structures Beton plaqué", Annales ITBTP Nr. 278 (1971), Série beton, Beton armé Nr. 116. Sie gehen auf die sechziger Jahre zurück. Dabei hatte Bresson seine Anstrengungen insbesondere auf die Erforschung der Verbundspannungen im Bereich der Verankerungen von aufgeklebten Stahllamellen gerichtet. Seit rund 25 Jahren können in der Folge bestehende Stahlkonstruktionen wie Brücken, Boden- und Deckenplatten, Längsträger und dergleichen durch nachträgliches Aufkleben von Stahllamellen verstärkt werden. Die Verstärkung von Betonbauwerken durch Aufkleben von Stahllamellen mit beispielsweise Epoxidharzklebern darf heute als eine Standardtechnik bezeichnet werden. Mit einer derartigen Verstärkung will man von Fall zu Fall folgendes erreichen:
- Erhöhung der Nutzlast
- Änderung des statischen Systems, indem tragende Elemente, zum Beispiel Stützen, nachträglich entfernt werden oder deren Stützfunktionen reduziert werden
- Verstärkung von ermüdungsgefährdeten Bauteilen
- Erhöhung der Steifigkeit
- Kompensation von Schäden am Tragsystem bzw. Sanierung bestehender Bauwerke
- Nachverstärkung bei fehlerhafter Berechnung oder Ausführung eines Bauwerkes

Nachträgliche Verstärkungen mit aufgeklebten Stahllamellen haben sich an zahlreichen Bauwerken bewährt, wie beispielsweise in den nachfolgenden Literaturzitaten beschrieben: Ladner, M., Ch.: "Geklebte Bewehrung im Stahlbetonbau", EMPA Dübendorf, Bericht Nr. 206 (1981); "Verstärkung von Tragkonstruktionen mit geklebter Armierung", Schweizer Bauzeitung, Sonderdruck aus dem 92. Jahrgang, Heft 19 (1974); "Die Sanierung der Gizenenbrücke über die Muota", Schweiz. Ingenieur & Architekt, Sonderdruck aus Heft 41 (1980).

Diese Verstärkungsverfahren weisen jedoch Nachteile auf. Stahllamellen können nur in kurzen Längen geliefert werden, und daher ist nur die Applikation relativ kurzer Lamellen möglich. Bei längeren Spannweiten sind somit Lamellenstösse unvermeidlich, und somit entstehen unweigerlich potentielle Schwachstellen. Die umständliche Handhabung von schweren Stahllamellen auf der Baustelle kann ausserdem bei hohen oder schwer zugänglichen Bauwerken erhebliche ausführungstechnische Probleme verursachen. Zudem besteht beim Stahl, auch bei einer sorgfältigen Korrosionsschutzbehandlung, die Gefahr des seitlichen Unterrostens der Lamellen bzw. der Korrosion an der Grenzfläche zwischen Stahl und Beton, was zum Ablösen und somit zum Verlust der Verstärkung führen kann.

In der Publikation von U. Meier, "Brückensanierung mit Hochleistungs-Faserverbundwerkstoffen", Material + Technik, 15. Jahrgang, Heft 4 (1987), und in der Dissertation von H. P. Kaiser, Dissertation ETH Zürich (1989), wurde als Abhilfe vorgeschlagen, die Stahllamellen durch kohlenstoffaserverstärkte Epoxidharzlamellen zu ersetzen. Lamellen aus diesem Werkstoff zeichnen sich durch eine geringe Rohdichte, sehr hohe Festigkeit, ausgezeichnete Ermüdungseigenschaften und eine hervorragende Korrosionsbeständigkeit aus. Es ist also möglich, anstelle der schweren Stahllamellen leichte, dünne, kohlenstoffaserverstärkte Kunststofflamellen zu verwenden, die quasi endlos in aufgerolltem Zustand auf die Baustelle transportiert werden können. Praktische Untersuchungen ergaben, dass Kohlenstoffaser-Lamellen von 0.5mm Dicke eine Zugkraft aufzunehmen vermögen, welche der Fliesskraft einer 3mm dicken FE360 Stahllamelle entspricht.

Heute ist deshalb das nachträgliche Verstärken von Bauwerken mit direkt auf das Bauwerk aufgeklebten Kohlenstoffaser-Lamellen bereits Stand der Technik. Das Verfahren der Verstärkung mit Stahllamellen wurde grösstenteils durch das Verfahren der Verstärkung mit nicht-vorgespannten Kohlenstoffaser-Lamellen abgelöst.

Insbesondere bei der Verwendung von den in der ETH Dissertation Nr. 8919 vorgeschlagenen Faserverbundlamellen, wie beispielsweise Kohlenstoffaser-Lamellen, hat es sich als vorteilhaft erwiesen, diese am Betonbauwerkteil angeordneten Lamellen zusätzlich vorzuspannen, um die Gebrauchstauglichkeit des Bauteils zu verbessern und das Abscheren der Lamelle infolge Betonschubbruchs in der Zugzone zu verhindern. Die grosse elastische Dehnbarkeit der Kohlenstoffaser-Lamellen stellt eine grosse Chance für die erwähnte Vorspannung dar. Die grosse elastische Dehnung und der auf die jeweiligen Verhältnisse angepasste E-Modul wirken sich günstig auf Spannverluste infolge Schwindens und Kriechens aus.
Aus dem Dokument FR 2'594'871 wurde denn auch ein Verfahren bekannt, bei dem ein vorgespanntes Band auf die zu verstärkende Struktur, namentlich auf armierten Beton, aufgebracht und dort mit dieser Struktur verklebt wird. Das Band wird dabei vorgespannt gehalten, bis der Klebstoff ausgehärtet ist. Als Vorrichtung zum Ausführen dieses Verfahrens wird in den Figuren 6 und 7 bloss eine von einer Metallplatte gehaltene Lasche gezeigt, mit welcher also das Band gehalten werden soll. Das setzt aber feste Verankerungspunkte zum Befestigen dieser Laschen voraus, die jedoch in der Praxis nicht immer vorhanden sind und in FR 2'594'871 A auch nicht offenbart werden. Desweiteren ist es mit dem dort offenbarten Verfahren nicht möglich, das aufzuklebende Band gleichzeitig an die zu verstärkende Struktur anzupressen, wie das für eine sichere Verklebung nötig ist.
Ein problematischer Punkt bleibt daher die Verankerung der Kohlenstoffaser-Lamellen beim Vorspannen, da es hier um Vorspannkräfte von einigen Zehntausend N geht. Diese enormen Kräfte müssen mindestens bis zum vollständigen Aushärten des Klebstoffes die aufzubringende Lamelle am Bauwerk selbst unter Spannung halten.

Es ist daher eine Aufgabe der vorliegenden Erfindung, ein Verfahren zum Applizieren von zugfesten Verstärkungsbändem an Bauwerken anzugeben, das unabhängig von Verankerungspunkten am Bauwerk zur Aufnahme von Spannkräften ein Vorspannen des Verstärkungsbandes und dessen anschliessendes Aufbringen ermöglicht, und das sicher, einfach und kostengünstig in der Anwendung ist. Weiter ist es eine Aufgabe der Erfindung, eine Vorrichtung zur Ausübung dieses Verfahrens zu offenbaren, die kompakt, einfach und sicher anwendbar ist, sowie in der Herstellung kostengünstig ist.

Diese Aufgabe wird gelöst von einem Verfahren zum Applizieren von vorgespannten, zugfesten Verstärkungsbändem an Bauwerken, bei dem das zu applizierende Band vorgespannt und mit Klebstoff vorbehandelt auf ein Bauwerk aufgebracht und dort mit dieser Struktur verklebt wird, und das sich dadurch auszeichnet, dass das Verfahren unabhängig von Verankerungspunkten am Bauwerk zur Aufnahme von Spannkräften ist, indem das Band mittels einer Vorrichtung, auf welche es unter Vorspannung aufspannbar ist, an das Bauwerk herangefahren wird und dort nacheinander abschnittsweise mit unterschiedlichen Vorspannungen mittels der Vorrichtung an die entsprechende, vorbehandelte Stelle am Bauwerk angepresst wird, bis der Klebstoff an jedem dieser Abschnitte ausgehärtet ist. Die Aufgabe wird weiter gelöst von einer Vorrichtung gemäss Patentanspruch 6 zur Durchführung dieses Verfahrens.

In den Zeichnungen wird eine Vorrichtung als Beispiel vorgestellt, und anhand dieser Vorrichtung wird deren Funktion und das Verfahren zum Applizieren der zugfesten Verstärkungsbänder im einzelnen erläutert
Es zeigt:
- Figur 1a :: Den Spannmechanismus der Vorrichtung schematisch dargestellt, vor dem Spannen des zugfesten Bandes;
- Figur 1b :: Den Spannmechanismus der Vorrichtung schematisch dargestellt, während des Spannens des zugfesten Bandes;
- Figur 2 :: Den Spannmechanismus der Vorrichtung im Detail dargestellt, von der Seite her gesehen;
- Figur 3 :: Die ganze Vorrichtung von der Seite her gesehen mit vorgespanntem Verstärkungsband, montiert am Bauwerk und kurz vor dem Aufbringen des Verstärkungsbandes auf das Bauwerk.
- Figur 4a :: Die ganze Vorrichtung von der Seite her gesehen beim Applizieren einer diskontinuierlich gespannten Lamelle, wobei die beiden Heiz-/Anpresselemente aus dem Bereich der Mitte gegen die Enden der Spannvorrichtung bewegt werden;
- Figur 4b :: Die ganze Vorrichtung von der Seite her gesehen beim Applizieren einer diskontinuierlich gespannten Lamelle, wobei ein Heiz/Anpresselement von einem Ende der Spannvorrichtung zum anderen Ende bewegt wird;
- Figur 4c :: Beispiel eines Verlaufes der Vorspannung entlang der fertig applizierten, diskontinuierlich gespannten Lamelle.

In Figur 1a ist das Grundprinzip der Vorrichtung gezeigt. Es besteht in einer verdrehbaren gekrümmten Fläche 14, die hier durch die Aussenfläche des Rades 2 gegeben ist, an welcher das vorzuspannende Verstärkungsband, nämlich die faserverstärkte Kunststofflamelle 9, mit ihrem einen Ende befestigt wird. Mit dem anderen Ende kann die Kunststoff-Lamelle 9 in beliebiger Art zugfest verankert werden, oder aber in genau gleicher Weise wie hier dargestellt. Im gezeigten Beispiel ist auf der gekrümmten Fläche 14, also hier auf der Radaussenseite, eine Halterung 18 angebracht, an der das Band 9 mittels mindestens einer Schraube 10 durch Klemmen befestigbar ist. Die Kunststofflamelle 9 ist ein Band und ist in der Regel einige Zentimeter breit und etwa einen Millimeter stark. Die drehbare gekrümmte Fläche 14, das heisst im gezeigten Beispiel das Rad 2, ist mit einem Hebel 4 verbunden, mittels dessen Verschwenkung um die Radachse, hier im Bild im Uhrzeigersinn, das Rad 2 und somit die gekrümmte Fläche 14 verdrehbar ist.

Die Figur 1b zeigt diesen Teil der Vorrichtung beim Verdrehen des Rades 2, indem der Hebel 4 mit der zum Rad 2 möglichst tangentialen Kraft F beaufschlagt wird. Dadurch wird das Verstärkungsband 9 um das Rad 2 geschlungen, in der gezeigten Situation ist es bereits um 270° um die gekrümmte Fläche 14 geschlungen. Infolge der hohen Zugkraft wird auch die Haftreibung des Bandes 9 auf der gekrümmten Fläche 14 beeinflusst, indem eine sehr hohe Normalkraft wirksam ist. Untersuchungen zeigten, dass eine Umwicklung um bloss den halben Umfang, also um 180°, die wirksame Zugkraft am Ende des Bandes 9 in Bandrichtung auf bereits einen Viertel abbaut. Diese Erkenntnis ist der Grundgedanke hinter der Konstruktion der Vorrichtung und dem Applikationsverfahren.

Die Figur 2 zeigt die eigentliche Spanneinheit in vergrösserter Darstellung. Die gekrümmte Fläche 14 wird hier von einem Rad 2 gebildet, das an einem Rahmen 12 drehbar gelagert ist. An diesem Rahmen 12 ist eine verstellbare Befestigungsvorrichtung 3 vorhanden, um die ganze Vorrichtung am zu verstärkenden Bauwerk 7 provisorisch zu befestigen. Die Lamelle 9 bzw. das Band 9 wurde zuvor eingespannt und wurde hier durch ein Verdrehen der gekrümmten Fläche 14 bereits um einem Umschlingungswinkel von 270° aufgewickelt. Mittels des Bolzens 11 kann der Hebelarm 4 in diskreten Lagen des Rades 2 am Rahmen 12 arretiert werden. Durch eine Feststellvorrichtung 5 kann die eingeleitete Vorspannkraft gehalten werden. Die zur Aufbringung der Vorspannkraft nötigen Elemente, beispielsweise eine hydraulische Kolben-Zylinder-Einheit oder ein Spindeltrieb, können Teil der Spanneinheit sein, oder auch als Anbaumodule eingesetzt werden, sodass sie nur bei Bedarf an der Vorrichtung montiert werden und nach erfolgter Vorspannng wieder demontiert werden. Die Spanneinheit mit ihrem Spannmechanismus ist mit ihrem Rahmen 12 über den Befestigungsflansch 8 mit einem Verbindungsträger 1 verbunden Die Befestigung der Spannvorrichtung am zu verstärkenden Bauwerk 7 geschieht über zwei Befestigungsvorrichtungen 3, die in ihrer Höhe verschieb- und arretierbar mit der Spannvorrichtung verbunden sind. Diese Höhe wird erst nach erfolgtem Kontakt der Spannvorrichtung mit dem Bauwerk 7 eingestellt, sodass eine einwandfreie Verbindung und Positionierung hergestellt werden kann. Auf mindestens einer Seite der Spannvorrichtung muss die Befestigung der Vorrichtung als längsverschiebbares Loslager ausgebildet sein, um eventuelle Längenausdehnungen der Spannvorrichtung aufnehmen zu können.

Die Vorrichtung muss aber nicht nur allein das Vorspannen des Bandes 9 ermöglichen, sondern auch dessen Aufbringen auf das Bauwerk 7 und Halten im vorgespannten Zustand, bis der Klebstoff ausgehärtet ist. Eine hierzu nötige ganze Vorrichtung wird in Figur 3 von der Seite her gesehen dargestellt. Diese Vorrichtung besteht aus einem biegesteifen Stahl- oder Aluminiumträger 1, einem extrudierten oder geschweissten Kastenträger, einem Fachwerk oder einem gewickelten faserverstärkten Kunststoffträger, der zwischen zwei oben dem Prinzip nach erläuterten Spanneinheiten 15,16 befestigt ist und diese gegeneinander lagert. Die gekrümmte Fläche 13 auf einer Seite ist drehbar, während die gegenüberliegende gekrümmte Fläche 14 ebenfalls drehbar sein kann, aber nicht drehbar sein muss. Die ganze Vorspannvorrichtung weist hier an ihren Enden die verstellbaren Befestigungsvorrichtungen 3 auf, mittels derer sie am Bauwerk 7 provisorisch befestigt werden kann. Wenigstens eine der Befestigungsvorrichtungen 3 ist als längsverschiebbares Loslager ausgelegt.

Die Figur 3 zeigt die Spannvorrichtung hier unmittelbar vor dem Aufbringen des Bandes 9 auf das Bauwerk 7. Zwischen der Lamelle 9 und dem Träger 1 der Vorspannvorrichtung ist ein Luftkissen 6 oder ein dehnbarer Luftschlauch plaziert, mit dem mittels Luftdruck eine über die ganze mit dem Bauwerk in Kontakt stehende Lamellenfläche gleichmässige Anpresskraft erzeugt werden kann.

Für die Applikation einer Lamelle 9 kann die Vorrichtung zunächst mit einem Band geladen werden. Das Band oder die Lamelle 9 wird zunächst tangential an die gekrümmte Fläche an den beiden Rädern 2 der zum Beispiel am Boden liegenden Vorrichtung herangeführt und dann mit den Halterungen 18 (Fig. 1) und den zugehörigen Klemmschrauben an beiden Flächen 13,14 eingespannt. Durch eine Oberflächenbehandlung der gekrümmten Flächen 13,14 oder Dazwischenlegen von geeigneten Folien lässt sich der Reibungskoeffizient zwischen den gekrümmten Flächen 13,14 und der Lamelle 9 in grossen Bereichen einstellen und somit auch die verbleibende Vorspannkraft an der Halterung 18 (Fig. 1) der Lamelle 9 nach dem Spannen. Die beiden gekrümmten Flächen 13,14 werden von Hand oder mit einem Werkzeug so weit gedreht, bis die Lamelle 9 um einen bestimmten Umschlingungswinkel aufgewickelt ist und somit auf den beiden gekrümmten Flächen 13,14 eine hinreichende Haftreibung entwickelt, sodass bei weiterem Verdrehen der einen Fläche 13 oder 14 eine Vorspannung der Lamelle 9 möglich ist. Der Hebelarm wird in der idealen Position vorübergehend mit einem Bolzen 11 (Fig. 1) arretiert und dann wird die Spannvorrichtung zum Aufbringen der benötigten Vorspannkraft installiert. Diese Kraft kann hydraulisch oder pneumatisch durch eine entsprechende Kolben-Zylinder-Einheit oder durch einen Spindeltrieb oder einfach durch eine Schraube aufgebracht werden. Nach erfolgtem Aufbringen der Vorspannkraft wird diese Spannvorrichtung gegebenenfalls wieder von der Vorrichtung demontiert, es sei denn, dass die Spannvorrichtung Teil der ganzen Vorrichtung ist und fest mit ihr verbunden ist. Die drehbare gekrümmte Fläche 13,14 wird mit der Feststellvorrichtung 5 festgestellt, sodass die eingeleitete Vorspannkraft sicher gehalten wird. Auf die vorgespannte Lamelle 9 wird an den entsprechenden Stellen der Klebstoff in der gewünschten Dicke und Verteilung aufgetragen. Dann wird die Vorrichtung mit der darauf vorgespannten Lamelle 9 an das Bauwerk 7 herangefahren. Hierzu wird die Vorrichtung mit einem Hebezeug, vorteilhaft mit einem Hydraulikbagger mit allseits verdrehbarem Greifer, mit einem Kran oder einer hydraulischen Hebebühne an die zu verstärkende, zuvor vorbehandelte Betonoberfläche am Bauwerk 7 herangeführt und so am Bauwerk positioniert, dass das Band 9 an der gewünschten Stelle und dort in der richtigen Richtung verläuft. Hernach wird die Vorrichtung mit den beiden höhenverstellbaren Befestigungsvorrichtungen 3 am Bauwerk 7 provisorisch befestigt. Die Befestigungsvorrichtungen 3 werden hernach so verstellt, dass die Lamelle 9 satt am Bauwerk anliegt. Schliesslich wird noch das zur Vorrichtung gehörige Luftkissen 6 bzw. der Luftschlauch mit Druckluft beaufschlagt, sodass die Lamelle 9 in ihrem ganzen Auflagebereich, wo sie mit dem Bauwerk 7 verklebt werden soll, gleichmässig an das Bauwerk 7 angepresst wird. Die Lamelle 9 wird daher also in vorgespanntem Zustand an das Bauwerk 7 angepresst, bis der Klebstoff gänzlich ausgehärtet ist. Gegebenenfalls kann die Spannung in der Lamelle 9 durch darauf aufgeklebte Dehnmessstreifen gemessen werden. Bei grösseren Schwankungen während der Aushärtezeit, hervorgerufen durch die Temperaturänderungen zwischen Tag und Nacht, kann mittels einer Heizung im Träger der Vorspannvorrichtung dessen Temperatur geregelt werden, um die Temperaturänderung zu kompensieren und somit eine Dilatation zu vermeiden. Erst wenn die Aushärtung des Klebstoffes vollendet ist, werden die Endverankerungen der Lamelle 9 angebracht und erst jetzt wird auf mindestens einer Seite der Vorrichtung die Vorspannkraft langsam reduziert und die Vorrichtung entlastet. Die Lamelle 9 wird nun an den Enden der Klebstellen durchtrennt. Sobald das geschehen ist, können die Befestigungsvorrichtungen 3 gelöst und die Vorrichtung kann mittels des Krans oder Baggers wieder vom Bauwerk 7 weggefahren werden.

Die gleiche Vorrichtung kann in leicht abgewandelter Form und Vorgehensweise auch zum Verstärken mit diskontinuierlich vorgespannten Lamellen verwendet werden. In diesem Fall hat die am Bauwerk angebrachte Lamelle nicht auf ihrer ganzen Länge die gleiche Vorspannung, sondern an ihren Enden weniger oder sogar gar keine Vorspannung mehr, und an den gewünschten Stellen, meistens in der Mitte der Lamelle, aber auch an weiteren Stellen, die maximale Vorspannung. Diese Vorspannungsverteilung wird dadurch erreicht, dass der Verbund zwischen Bauwerk und Lamelle lokal in kleinen Bereichen hergestellt wird und nachher die Vorspannung der noch aufzuklebenden Lamellenbereiche verändert wird. In jedem bereits geklebten Bereich hat die Lamelle also diejenige Vorspannung gespeichert, die bei der Herstellung des Verbundes gerade herrschte.

In Figur 4a wird die Vorrichtung zum Applizieren einer diskontinuierlich gespannten Lamelle gezeigt. Auf das Luftkissen 6 wird verzichtet. Zwischen dem Träger 1 und der gespannten Lamelle 9 befindet sich dafür mindestens ein in Längsrichtung der Vorrichtung verschiebbares Heiz-/Anpresselement 19. Im hier gezeigten Beispiel sind zwei solche Heiz/Anpresselemente 19 vorhanden. Diese Heiz-/Anpresselemente 19 sind entweder von Hand oder besser motorisch über die ganze Länge des Trägers fahrbar. Hierzu können sie zum Beispiel mit einem Elektromotor angetrieben sein, und längs einer Schiene und zum Beispiel einer Zahnstange am Träger fahrbar sein. Die Heiz-/Anpresselemente 19 können aber zum Beispiel auch mittels eines elektrischen Seilzuges längs einer Gleitschiene über den Träger 1 gezogen werden. Sie weisen elektrische Heizmittel auf und sind in Bezug auf die Heizung und ihren Antrieb mit Vorteil ferngesteuert. Mit jedem Element 19 kann der von ihm gerade beaufschlagte Lamellenabschnitt erwärmt und an das Bauwerk 7 angepresst werden. Durch die Erwärmung wird der Verbund des entsprechenden Lamellenabschnittes mit dem Bauwerk hergestellt oder beschleunigt. Diese Heiz-/Anpresselemente 19 werden im gezeigten Beispiel vom Bereich der Mitte der Lamelle 9 nach aussen bewegt. Während dieser langsamen Bewegung der Elemente 19 gegen aussen wird die Vorspannkraft der Lamelle 9 im gewünschten Masse kontinuierlich oder in diskreten Schritten reduziert. Damit ist die Lamelle 9 schliesslich über ihre ganze Länge mit unterschiedlichen Vorspannkräften fest mit dem Bauwerk 7 verbunden, sodass die Vorspannkraft ganz nach Wunsch über die ganze Lamellenlänge verteilt ist.

Eine gleiche Verteilung der Vorspannkraft in der Lamelle kann auch erreicht werden, wenn nur ein einziges Heiz-/Anpresselement 19 eingesetzt wird, wie das in Figur 4b gezeigt ist. Hier wird dieses Heiz-/Anpresselement 19 von einem Ende der Spannvorrichtung zum anderen Ende bewegt. Die Vorspannung der Lamelle 9 wird ausgehend von einem Minimalwert kontinuierlich oder in Schritten bis zum Maximalwert erhöht, während gleichzeitig mit dem Heiz/Anpresselement 19 gefahren wird, hier von links nach rechts, bis zum Beispiel das Heiz-/Anpresselement 19 die Mitte der Lamelle 9 erreicht hat. Dann wird die Vorspannkraft wieder zum gewünschten Minimalwert reduziert, während das Heiz/Anpresselement 19 gleichzeitig im Bild nach rechts zum anderen Ende der Lamelle 9 gefahren wird.

Die aktuelle Spannkraft der Lamelle 9 wird mit genau positionierbaren und steuerbaren hydraulischen Kolben-Zylinder-Einheiten oder Spindeltrieben aufgebracht und verändert. Die genaue Vorspannung wird über Dehnmessstreifen auf der Lamelle oder durch eine in der Vorspannvorrichtung eingebaute Kraftmessvorrichtung gemessen. Die Heiz-/Anpresselemente 19 können von Hand oder mit Vorteil automatisch auf der ganzen Länge des Spannbalkens verschoben werden. Gerade wenn die vorgespannten Bänder in grossen Höhen an Brücken mittels eines Krans oder Baggers angebracht werden müssen, ist es vorteilhaft, wenn die ganze Applikation ferngesteuert erfolgen kann. Das gleiche gilt für Fälle, wo bei hohlen Strukturen von innen an das Bauwerk herangefahren werden muss, sodass die Zugänglichkeit eingeschränkt ist.

Für jene Fälle, in denen die Vorspannung des Bandes während dessen Aufklebens verändert wird, müssen die beiden Befestigungen 3 der Vorspannvorrichtung beide als längsverschiebbare Loslager ausgebildet sein, um eine statische Unbestimmtheit der Befestigung der Spannvorrichtung mit dem Bauwerk zu vermeiden.

Die Figur 4c zeigt als Beispiel einen möglichen Verlauf der Vorspannung in der Lamelle 9. Hier weist die Lamelle 9 an ihren Enden eine gleichgrosse Minimalvorspannung Fmin auf, die gegen die Mitte der Lamelle 9 in kontinuierlich auf eine maximale Vorspannkraft Fmax zunimmt. Der Verlauf der Vorspannkraft der Lamelle 9 über ihre Länge kann jedoch je nach Anwendung angepasst werden.

## Patentansprüche

1. Verfahren zum Applizieren von vorgespannten, zugfesten Verstärkungsbändem (9) an Bauwerken (7), bei dem das zu applizierende Band (9) vorgespannt und mit Klebstoff vorbehandelt auf ein Bauwerk aufgebracht und dort mit dieser Struktur verklebt wird, **dadurch gekennzeichnet, dass** das Verfahren unabhängig von Verankerungspunkten am Bauwerk zur Aufnahme von Spannkräften ist, indem das Band (9) mittels einer Vorrichtung, auf welche es unter Vorspannung aufspannbar ist, an das Bauwerk herangefahren wird und dort nacheinander abschnittsweise mit unterschiedlichen Vorspannungen mittels der Vorrichtung an die entsprechende, vorbehandelte Stelle am Bauwerk (7) angepresst wird, bis der Klebstoff an jedem dieser Abschnitte ausgehärtet ist.

2. Verfahren nach Anspruch 1, **dadurch gekennzeichnet, dass** das Band (9) mit kontinuierlich veränderter Vorspannung auf das Bauwerk (7) angepresst wird und lokal angepresst wird, bis der Klebstoff an dieser lokalen Stelle ausgehärtet ist.

3. Verfahren nach Anspruch 1, **dadurch gekennzeichnet, dass**
a) das zu applizierende Band (9) gestreckt an seinen beiden Enden je um eine konvex gekrümmte Fläche (13,14) an einer Vorrichtung befestigt wird;
b) das zu applizierende Band (9) durch Verdrehen mindestens einer der gekrümmten Flächen (13,14) in Umfangsrichtung vorgespannt wird;
c) der zu applizierende Bandabschnitt (9) auf der gegen das Bauwerk (7) gerichteten Seite mit Klebstoff versehen wird;
d) der zu applizierende, jetzt vorgespannte Bandabschnitt (9) mitsamt der Vorrichtung an die zu verstärkende, vorbehandelte Stelle am Bauwerk (7) gefahren wird, und die Vorrichtung dort mittels verstellbarer Befestigungsvorrichtungen (3) provisorisch lösbar befestigt wird;
e) die Vorrichtung mittels der verstellbaren Befestigungsvorrichtungen (3) an das Bauwerk (7) angepresst wird, bis die gekrümmten Flächen (13,14) an denjenigen Stellen, wo das Band (9) sie tangential verlässt, an das Bauwerk angepresst werden;
f) der Bandabschnitt (9) im Bereich zwischen den gekrümmten Flächen (2) mit Hilfsmitteln lokal, abschnittsweise oder über die ganze Abschnittlänge an das Bauwerk angepresst wird, bis der Klebstoff ausgehärtet ist, wobei die Vorspannung gegebenenfalls für verschiedene Stellen oder Abschnitte verändert wird;
g) die Vorspannung des Bandes (9) durch Zurückdrehen mindestens einer der gekrümmten Flächen (2) gelöst und der aufgeklebte Bandabschnitt (9) von der Vorrichtung getrennt wird;
h) die Vorrichtung vom Bauwerk (7) zurückgefahren wird.

4. Verfahren nach Anspruch 3, **dadurch gekennzeichnet, dass** nach den Schritten a) bis e)
f) der Bandabschnitt (9) im Bereich zwischen den beiden gekrümmten Flächen (13,14) mittels eines aufblasbaren Luftkissens (6), das zwischen der Vorrichtung und dem auf sie gespannten Band (9) wirksam ist, an das Bauwerk (7) angepresst wird, bis der Klebstoff ausgehärtet ist, und nach Aushärtung des Klebstoffes das Luftkissen (6) durch Ablassen der Druckluft entlastet wird;
anschliessend die Schritte g) bis h).

5. Verfahren nach Anspruch 3, **dadurch gekennzeichnet, dass** nach den Schritten a) bis e)
f) der Bandabschnitt (9) im Bereich zwischen den beiden gekrümmten Flächen (13,14) mittels mindestens eines Heiz-/Anpresselementes (19) über die ganze Bandabschnittlänge kontinuierlich oder in diskreten Schritten an einer lokalen Stelle oder über einen Teil des Bandabschnitt geheizt und an das Bauwerk (7) angepresst wird, bis der Klebstoff an dieser Stelle oder diesem Bandabschnitt-Teil ausgehärtet ist;
anschliessend die Schritte g) bis h).

6. Vorrichtung zur Durchführung des Verfahrens zum Applizieren von zugfesten Verstärkungsbändem (9) an Bauwerken (7) nach Anspruch 1, **dadurch gekennzeichnet, dass** ein Träger (1) vorhanden ist, an dessen Enden druckfest und biegesteif voneinander beabstandet angeordnete, konvex gekrümmte, mit Bezug auf den Träger (1) nach aussen hin weisende Flächen (13,14) mit Halterungen (18) zum Befestigen mindestens eines auf der Fläche (13,14) in Umfangsrichtung aufliegenden Bandes (9) angebaut sind, wobei der Träger (1) so gestaltet ist, dass die beiden gekrümmten Flächen (13,14) von einem Bandabschnitt (9) als Tangente verbindbar sind, wobei wenigstens eine der gekrümmten Flächen (13,14) in Umfangsrichtung verdrehbar und in jeder Drehlage festhaltbar ist, und weiter dass die Vorrichtung Mittel zu ihrer lösbaren Befestigung am Bauwerk (7) einschliesst.

7. Vorrichtung nach Anspruch 6, **dadurch gekennzeichnet, dass** die gekrümmten Flächen (13,14) von zwei Rädem (2) gebildet sind, wobei die zwei Räder (2) an einem zwischenliegenden Träger (1) gelagert sind, wobei mechanische, hydraulische oder pneumatischen Antriebsmittel vorhanden sind, mittels derer mindestens eines der Räder (2) verdrehbar ist und durch eine Feststellvorrichtung (5) in der verdrehten Lage festhaltbar ist.

8. Vorrichtung nach einem der Ansprüche 6 bis 7, **dadurch gekennzeichnet, dass** der Träger (1) den Raum zwischen den beiden gekrümmten Flächen (13,14) einnimmt, wobei er auf derjenigen Seite, auf welcher das Band (9) aufspannbar ist, eine gegen das Band hin gerichtete ebene Fläche (17) bildet, auf welcher ein aufblasbares Luftkissen (6) angeordnet ist, mittels dessen ein zwischen den gekrümmten Flächen (13,14) aufgespanntes Band (9) vom Träger (1) aus gesehen nach aussen hin pressbar ist.

9. Vorrichtung nach einem der Ansprüche 6 bis 7, **dadurch gekennzeichnet, dass** der Träger (1) den Raum zwischen den beiden gekrümmten Flächen (13,14) einnimmt, wobei er auf derjenigen Seite, auf welcher das Band (9) aufspannbar ist, mindestens ein Heiz-/Anpresselement (19) aufweist, welches motorisch oder von Hand betrieben über die Länge des zwischen den gekrümmten Flächen (13,14) aufgespannten Bandes (9) fahrbar ist, und mittels dessen das aufgespannte Band (9) lokal oder abschnittsweise heizbar und auf das Bauwerk (7) anpressbar ist.

## Claims

1. Method for applying a prestressed reinforcing strip (9) to a construction (7) in which the strip (9) is pre-treated with an adhesive and then brought up to a construction and bonded to the construction, **characterized in that** the method is independent on anchor points on the construction for the absorption of tensioning forces **in that** the strip (9) is being brought to the construction by a device on which the strip (9) can be stretched to the prestressing force, whereafter the strip (9) is gradually pressed against a corresponding, pre-treated part of the construction (7) section by section with varying degrees of prestressing until the adhesive on each section is hardened.

2. Method according to claim 1, wherein the strip (9) is pressed against the construction (7) with a continuously varying degree of prestressing and pressed locally until the adhesive hardens at a local point.

3. Method according to claim 1, wherein
a) the strip (9) is stretched and attached at both ends of the strip (9) and routed around two convexly curved surfaces of (13,14) a device;
b) the strip (9) is prestressed by rotating at least one of the convexly curved surfaces (13,14) in a circumferential direction;
c) the strip section (9) to be applied is provided with the adhesive on a side of the strip (9) facing construction (7);
d) the strip section (9) to be applied is prestressed and is brought up together with the device to the pre-treated area for reinforcement on the construction (7), and the device is detachably fixed in place at the pre-treated area by adjustable fixing devices (3);
e) the device is pressed against the construction (7) by the adjustable fixing devices (3) until the curved surfaces (13,14) are pressed against the construction (7) where the strip (9) tangentially exits the curved surfaces (13,14);
f) the strip section (9) between the curved surfaces (2) is pressed against the construction (7) by aiding means either locally, section-wise or along the entire length until the adhesive hardens with a degree of prestressing altered for the different places or sections;
g) the prestressing force applied to the strip (9) released by rotating at least one of curved surfaces (13. 14) backwards, and a bonded section of strip (9) detached from the device; and
h) the device moved away from the construction (7).

4. Method according to claim 3, **characterized in that** after the steps a) to e)
f) the strip section (9) between the two curved surfaces (13,14) is pressed against the construction (7) by an inflatable air bag (6) between the device and the strip (9) until the adhesive is hardened, and then releasing the air bag (6) by evacuating compressed air in the air bag (6);
followed by the g) to h).

5. Method according to claim 3, **characterized in that** after the steps a) to e)
f) the strip section (9) between the two curved surfaces (13,14) is heated by at least one heating/press-on element (19) continuously over the entire length of the strip section (9) or in discrete steps at local places or over a part of this strip section (9) and pressed against the construction (7) until the adhesive is hardened;
followed by the steps g)( to h).

6. Device for the execution of the method for applying a tension-proof reinforcing strip (9) to a construction (7) according to claim 1, **characterized in that** there is as support (1) on whose ends are mounted a plurality of convexly curved surfaces (13,14) disposed pressure-resistantly and rigidly at a distance from each other and facing outwards in relation to the support (1), holding devices (18) for attaching the strip (9) resting on the curved surfaces (13,14) in a circumferential direction, the support (1) designed so that the two curved surfaces (13,14) are connectable along a tangent from one section of the strip (9), at least one of the curved surfaces (13,14) rotatable in the circumferential direction and lockable in a rotated position, and means for detachably fixing the device to the construction (7).

7. Device according to claim 6, **characterized in that** the curved surfaces (13,14) are formed by two wheels (2) mounted on an intermediate support (1), with one of mechanical, hydraulic and pneumatic drive means for rotating at least one of the wheels (2), which can be locked in the rotated position by a locking device (5).

8. Device according to one of claims 6 to 7, **characterized in that** the support (1) occupies a space between the two curved surfaces (13,14), and on a side on which the strip (9) is stretched forms a flat surface (17) oriented towards the strip (9), and on the flat surface (17) an inflatable air bag (6) is disposed for pressing outward the strip (9) stretched between the curved surfaces (13,14).

9. Device according to one of claims 6 to 7, **characterized in that** the support (1) occupies a space between the two curved surfaces (13,14), and on a side on which the strip (9) is stretched is at least one heating/press-on element (19) which can be displaced by a motor or by hand along a length of the strip (9) stretched between the curved surfaces (13,14) for heating and pressing the strip (9) against the construction (7).

## Revendications

1. Procédé pour appliquer des bandes de renforcement (9) sur des ouvrages ou constructions (7), ces bandes étant tendues initialement et résistant bien à la traction, dans lequel la bande (9) à appliquer est tendue initialement, traitée préalablement avec de la colle, puis appliquée sur un ouvrage et collée à cette structure, **caractérisé en ce que** le procédé est indépendant de points d'ancrages sur l'ouvrage pour l'absorption de forces de tension, **en ce que** la bande (9) aborde l'ouvrage au moyen d'un dispositif sur lequel elle peut être tendue sous une tension initiale et qu'au moyen du dispositif elle est pressée sur l'ouvrage successivement et tronçon par tronçon, avec des tensions initiales différentes, à l'endroit correspondant traité préalablement sur l'ouvrage (7), jusqu'à ce que la colle soit durcie sur chacun de ces tronçons.

2. Procédé suivant la revendication 1, **caractérisé en ce que** la bande (9) est pressée sur l'ouvrage (7) localement et avec une tension initiale continuellement changée, jusqu'à ce que la colle soit durcie à cet endroit local.

3. Procédé suivant la revendication 1, **caractérisé en ce que**
a. la bande (9) à appliquer est étirée à ses deux extrémités, chacune étant fixée autour d'une surface convexe courbée (13, 14) sur un dispositif ;
b. la bande à appliquer (9) est tendue initialement sur le pourtour par la rotation d'au moins une des surfaces courbées (13, 14);
c. le tronçon de bande à appliquer (9) est encollé sur son côté faisant face à l'ouvrage (7);
d. le tronçon de bande (9) à appliquer, maintenant tendu initialement, est amené avec le dispositif jusqu'à l'endroit de l'ouvrage (7) traité préalablement qui doit être renforcé, et le dispositif est fixé à cet endroit de manière provisoirement amovible au moyen de dispositifs de fixation réglables (3);
e. le dispositif est pressé sur l'ouvrage (7) au moyen des dispositifs de fixation réglables (3), jusqu'à ce que les surfaces courbées (13, 14) soient pressées sur l'ouvrage aux endroits où la bande (9) les quitte tangentiellement;
f. le tronçon de bande (9) dans la zone entre les surfaces courbées (2) est pressé sur l'ouvrage avec des moyens auxiliaires localement, tronçon par tronçon ou sur toute la surface de tronçon, jusqu'à ce que la colle soit durcie, cependant que la tension initiale est changée le cas échéant pour différents endroits ou tronçons;
g. on supprime la tension initiale de la bande (9) en tournant dans le sens contraire au moins une des surfaces courbées (2) et le tronçon de bande (9) collé est séparé du dispositif;
h. on éloigne de l'ouvrage (7) le dispositif.

4. Procédé suivant la revendication 3, **caractérisé en ce qu'**après les étapes a. à e.:
f. le tronçon de bande (9) dans la zone entre les deux surfaces courbées (13, 14) est pressé sur l'ouvrage (7) au moyen d'un coussin pneumatique (6) gonflable, actif entre le dispositif et la bande (9) tendue sur lui, jusqu'à ce que la colle soit durcie, cependant que le coussin pneumatique est délesté après le durcissement de la colle par évacuation de l'air comprimé;
ensuite viennent les étapes g. à h.

5. Procédé suivant la revendication 3, **caractérisé en ce qu'**après les étapes a. à e.:
f. le tronçon de bande (9) dans la zone entre les deux surfaces courbées (13, 14) est chauffé au moyen d'au moins un élément de chauffage et de pression (19) sur toute la longueur du tronçon de bande continuellement ou en pas discrets, à un endroit local ou sur une partie du tronçon de bande et il est de la même façon pressé sur l'ouvrage (7), jusqu'à ce que la colle soit durcie à cet endroit ou sur cette partie du tronçon de bande ;
ensuite viennent les étapes g. à h.

6. Dispositif destiné à la réalisation du procédé pour appliquer sur des ouvrages (7) des bandes de renforcement résistant bien à la traction, suivant la revendication 1, **caractérisé en ce qu'**il est prévu un support (1), aux extrémités duquel sont disposées des surfaces (13, 14), espacées l'une de l'autre de manière résistant bien à la pression et à la flexion, courbées de manière convexe et orientées vers l'extérieur par rapport au support (1), ces surfaces comportant des fixations (18) pour fixer au moins une bande (9) placée sur la surface (13, 14) sur le pourtour, cependant que le support (1) est conçu de sorte que les deux surfaces courbées (13, 14) peuvent être reliées tangentiellement par un tronçon de bande (9), au moins une des surfaces courbées (13, 14) pouvant être tournée sur le pourtour et fixée dans chaque position de rotation, le dispositif comprenant par ailleurs des moyens permettant de le détacher de l'ouvrage (7).

7. Dispositif suivant la revendication 6, **caractérisé en ce que** les surfaces courbées (13, 14) sont formées par deux roues (2), logées sur un support (1), placé entre deux, cependant qu'il existe des moyens d'entraînement mécaniques, hydrauliques ou pneumatiques, permettant de faire tourner au moins une des roues (2) et de la bloquer dans la position de rotation au moyen d'un dispositif de blocage (5).

8. Dispositif suivant une des revendications 6 à 7, **caractérisé en ce que** le support (1) occupe l'espace entre les deux surfaces courbées (13, 14), cependant qu'à l'endroit où la bande (9) peut être serrée il forme une surface plane (17) dressée contre la bande, sur laquelle est disposé un coussin pneumatique (6) gonflable, au moyen duquel une bande (9) serrée entre les surfaces courbées (13, 14) peut, vue depuis le support (1), être pressée vers l'extérieur.

9. Dispositif suivant une des revendications 6 à 7, **caractérisé en ce que** le support (1) occupe l'espace entre les deux surfaces courbées (13, 14), cependant qu'à l'endroit où la bande (9) peut être serrée il comporte au moins un élément de chauffage et de pression (19), actionné par un moteur ou à la main, se déplaçant sur la longueur de la bande (9) serrée entre les surfaces courbées (13, 14) et au moyen duquel la bande serrée (9) peut être chauffée localement ou tronçon par tronçon et pressée sur l'ouvrage (7).
